# FASCICULE DE BREVET EUROPEEN

(11) **EP 3 491 317 B1**
(45) Date de publication et mention de la délivrance du brevet: **13.03.2024**
(21) Numéro de dépôt: 17758226.9
(22) Date de dépôt: 25.07.2017
(51) Int. Cl.: F28D 1/053, F28F 9/04, F28D 21/00

(54) **ECHANGEUR DE CHALEUR A MOYENS DE RENFORT DES TUBES AMELIORES**
WÄRMETAUSCHER MIT VERBESSERTEN ROHRVERSTÄRKUNGSMITTELN
HEAT EXCHANGER WITH IMPROVED TUBE-REINFORCING MEANS

(30) Priorité: 29.07.2016 FR 1657376
(43) Date de publication de la demande: 05.06.2019
(73) Titulaire: Valeo Systemes Thermiques, 78320 Le Mesnil Saint Denis (FR)
(72) Inventeur: AZZOUZ, Kamel, 78322 Le Mesnil Saint Denis Cedex (FR); ASRI, Mohamed, 38446 Wolfsburg (DE)
(74) Mandataire: Valeo Systèmes Thermiques
(86) Numéro de dépôt international: PCT/FR2017/052057
(87) Numéro de publication internationale: WO 2018/020132

(56) Documents cités:
- EP-A1- 0 791 796
- WO-A1-2015/040857
- DE-U1-202014 103 206
- JP-A- H05 141 894
- JP-A- 2007 078 214

## Description

La présente invention concerne un échangeur de chaleur, notamment un échangeur de chaleur destiné à équiper un véhicule automobile.

Un échangeur de chaleur de véhicule automobile comprend généralement des tubes, dans lesquels un fluide caloporteur est destiné à circuler, et des éléments d'échange de chaleur reliés à ces tubes, encore appelées ailettes.

Un tel échangeur de chaleur comprend en outre deux boîtes à eau en communication fluidique avec les tubes en étant respectivement raccordées aux extrémités opposées des tubes. Les tubes sont maintenus par des plaques collectrices fermant chaque boîte à eau. La connexion des tubes aux plaques collectrices est le plus souvent réalisée par brasage.

En cours d'utilisation, le fluide caloporteur passe cycliquement à travers les tubes d'une boîte à eau à l'autre afin que ce fluide échange de la chaleur avec l'air ambiant en contact avec les tubes et les ailettes pour augmenter ou baisser en température.

De ce fait, les tubes chauffent ou se refroidissent périodiquement, ce qui provoque leur contraction ou expansion, qui elles-mêmes génèrent des contraintes au niveau de la jonction entre les tubes et la plaque collectrice. Ces contraintes sont à l'origine d'une fatigue essentiellement subie par l'extrémité des tubes où se situe la jonction avec la plaque collectrice.

Pour limiter les effets de cette fatigue sur la solidité des tubes sans avoir à augmenter l'épaisseur de leurs parois, ce qui augmenterait grandement le poids de l'échangeur, il a été envisagé, dans l'art antérieur, de les munir de moyens de renfort. Ces moyens de renfort sont en général insérés à l'intérieur du tube à proximité de la jonction entre les tubes et la plaque collectrice.

On connaît ainsi du document US 2007/131404 un échangeur de chaleur pour véhicule automobile dont les tubes sont munis de moyens de renfort destinés à être disposés à l'intérieur des tubes et constitués à cet effet de deux ailes de forme complémentaire de la surface interne de la paroi du tube.

Ces moyens de renfort permettent de limiter la fatigue subie par les extrémités des tubes sous l'effet des contraintes dues aux déformations thermiques. Cependant, étant placés à l'intérieur des tubes, les moyens de renfort limitent la section de passage du fluide dans le tube, ce qui a pour effet de créer des pertes de charge indésirables dans l'échangeur de chaleur, réduisant ainsi ses performances. JP 2007 078214 décrit un échangeur de chaleur selon le préambule de la revendication 1.

L'invention a donc pour but de fournir des moyens de renfort des extrémités des tubes ne générant pas de pertes de charge dans l'échangeur de chaleur.

A cet effet, l'invention concerne un échangeur de chaleur suivant la revendication 1.

En plaçant les moyens de renfort sur une surface extérieure du tube, dans une zone dépourvue d'ailettes et s'étendant entre la plaque collectrice et une surface enveloppe définie par le faisceau d'ailettes, ces derniers ne créent aucune perte de charge puisqu'ils ne sont pas à l'intérieur du tube.

Autrement dit, l'invention permet d'exploiter efficacement un espace disponible entre la plaque collectrice et le faisceau d'ailettes pour y insérer des moyens de renfort du tube.

De préférence, chaque tube du faisceau est muni de moyens de renfort.

Selon l'invention, permettant de faciliter la mise en place des moyens de renfort sur un échangeur de chaleur déjà assemblé, les moyens de renfort comprennent au moins un élément de renfort en forme de "U" comprenant une gorge et deux branches, l'élément de renfort chevauchant un tube de forme générale complémentaire de l'élément de renfort.

Selon l'invention, les tubes comprennent deux grandes faces et deux petites faces. Selon l'invention, les branches de l'élément de renfort sont parallèles entre elles et la gorge du U est en butée sur une petite face d'un tube.

De préférence, les branches de l'élément de renfort épousent la forme de la plaque collectrice.

Selon un mode de réalisation avantageux de l'invention qui permet de faciliter encore davantage la mise en place des moyens de renfort sur un échangeur déjà assemblé, les moyens de renfort comportent au moins un organe de renfort commun à plusieurs tubes, l'organe de renfort commun ayant une forme générale en boustrophédon délimitant des éléments de renfort chevauchant chacun un tube.

De préférence, les moyens de renfort comprennent au moins deux éléments de renfort disposés sur un même tube.

Selon un mode de réalisation particulier de l'invention, les deux éléments de renfort sont disposés face à face sur la surface extérieure d'un même tube de manière que les extrémités respectives de leurs branches soient jointives et que les éléments de renfort forment à eux deux un renfort entourant le tube.

Selon un mode de réalisation particulier de l'invention, les deux éléments de renfort sont disposés face à face sur la surface extérieure d'un même tube de manière que les extrémités respectives de leurs branches soient espacées.

Selon un mode de réalisation avantageux de l'invention qui permet d'augmenter la résistance des tubes tout en facilitant la mise en place des moyens de renfort sur un échangeur déjà assemblé, les ailettes étant réparties de façon à définir des surfaces enveloppes secondaires séparées par les tubes, l'élément de renfort comprend un talon qui s'étend en partie entre deux surfaces enveloppes secondaires successives.

De préférence, les moyens de renfort sont brasés sur le tube.

De préférence, afin de limiter le poids de l'échangeur de chaleur, le faisceau de tubes, le faisceau d'ailettes et les moyens de renfort sont réalisés dans un alliage comprenant essentiellement de l'aluminium.

On entend par alliage comprenant essentiellement de l'aluminium un alliage comprenant une majorité de moles d'aluminium.

L'invention sera mieux comprise à la lecture de la description qui va suivre donnée uniquement à titre d'exemple et faite en se référant aux dessins dans lesquels :
- la figure 1 est une vue en perspective d'un échangeur de chaleur comprenant des éléments de renfort selon un premier mode de réalisation de l'invention ;
- la figure 2 est une vue de l'échangeur de la figure 1 selon le plan II-II ;
- la figure 3 est une vue en perspective d'un élément de renfort de la figure 1 ;
- la figure 4 est une vue analogue à la figure 2 montrant des éléments de renfort selon un deuxième mode de réalisation de l'invention ;
- les figure 5 et 6 sont des vues analogues à la figure 2 d'un élément de renfort d'un échangeur de chaleur selon des troisième et quatrième modes de réalisation de l'invention ;
- les figure 7 et 8 sont des vues en perspective d'un organe de renfort d'un échangeur de chaleur comportant des éléments de renfort selon des cinquième et sixième modes de réalisation de l'invention ;

On a représenté sur les figures 1 et 2 un échangeur de chaleur selon un mode de réalisation de l'invention désigné par la référence générale 10.

L'échangeur de chaleur 10 est destiné à équiper un véhicule automobile.

L'échangeur de chaleur 10 comprend des tubes 12, sensiblement rectilignes, dans lesquels un fluide caloporteur classique est destiné à circuler, et des éléments d'échange de chaleur, encore appelés ailettes, reliés à ces tubes 12.

Dans le mode de réalisation de l'invention illustré à la figure 1, les tubes 12 comportent une section transversale de forme générale rectangulaire arrondie. Les tubes 12 sont agencés sensiblement parallèlement entre eux, et alignés, de façon à former une rangée unique.

Chaque tube 12 comprend ainsi deux grands côtés et deux petits côtés, et les ailettes s'étendent, comme on peut le voir sur la figure 1, entre les grands côtés de deux tubes 12 successifs. Sur les figures, les ailettes ne sont représentées que par leur volume d'encombrement dans l'échangeur de chaleur 10.

De façon connue, les ailettes comprennent des perturbateurs de fluide, de forme générale rectangulaire et disposées entre les tubes 12 transversalement par rapport à l'axe des tubes 12, de manière à créer une surface importante d'échange de chaleur entre chaque tube 12 et l'air extérieur. Ainsi, les ailettes sont de préférence reliées à une surface extérieure S de la paroi d'un tube 12 d'une part, et à la surface extérieure S de la paroi d'un tube 12 successif d'autre part.

On peut ainsi définir une surface enveloppe E du faisceau d'ailettes. Plus particulièrement, l'échangeur de chaleur 10 comprenant plusieurs tubes 12 et plusieurs ailettes, on peut définir des surfaces enveloppes secondaires E_{S} séparées par les tubes 12 dans lesquels sont réparties les ailettes.

L'échangeur de chaleur 10 comprend en outre une boîte à eau 14 en communication fluidique avec les tubes 12.

La boîte à eau 14 est ici composée d'un corps 16 de boîte à eau fermé par une plaque 18 habituellement appelée plaque collectrice.

Les tubes 12 sont reliés à la boîte à eau 14, par leurs extrémités, qui sont en général emboîtées dans des orifices d'emboîtement ménagés dans ladite plaque collectrice 18. Ainsi les tubes 12 débouchent chacun dans la plaque collectrice 18.

L'échangeur de chaleur 10 comprend en outre des moyens de renfort 20 d'au moins un tube 12 rapportés sur une surface extérieure S du tube 12, dans une zone Z dépourvue d'ailettes et s'étendant entre la plaque collectrice 18 et la surface enveloppe E définie par le faisceau d'ailettes.

A cet effet, les moyens de renfort 20 sont par exemple brasés sur les tubes 12.

De préférence, afin de réduire le poids de l'échangeur de chaleur 10, les moyens de renfort 20 sont réalisés dans un alliage comprenant essentiellement de l'aluminium, de même que les tubes 12 et les ailettes. On rappelle ici qu'on entend par alliage comprenant essentiellement de l'aluminium un alliage comprenant une majorité de moles d'aluminium.

Dans tous les modes de réalisation illustrés sur les figures, les moyens de renfort 20 comprennent au moins un élément de renfort 22 muni de branches 24 de manière à ce que l'élément de renfort 22 soit en forme générale de U chevauchant un contour d'un tube 12 de forme générale complémentaire de l'élément de renfort 22.

Un élément de renfort 22 de l'échangeur de chaleur 10 selon le premier mode de réalisation de l'invention est représenté seul sur la figure 3.

Dans tous les modes de réalisation illustrés sur les figures, et comme on peut le voir sur les figures 1 et 2, les branches 24 de l'élément de renfort 22 sont parallèles et la gorge du U est en butée sur un petit côté du tube.

Ainsi, le contour du tube 12 chevauché par l'élément de renfort 22 comprend le petit côté du tube et une portion de chacun des deux grands côtés, les branches 24 étant en contact plan avec les grands côtés du tube 12.

Les moyens de renfort 20 d'un tube 12 comprennent de préférence deux éléments de renfort 22 disposés sur la surface extérieure S de ce tube 12 de façon à chevaucher des faces opposées du tube 12, comme on peut le voir aux figures 1 et 2.

Plus particulièrement, dans le premier mode de réalisation de l'invention, et comme on peut le voir à la figure 2, deux éléments de renfort 22 sont disposés face à face sur la surface extérieure S d'un tube 12 de manière que les extrémités 26 respectives de leurs branches 24 soient jointives de façon que les éléments de renfort 22 forment à eux deux un renfort entourant l'extrémité du tube 12.

A l'inverse, dans un deuxième mode de réalisation des éléments de renfort 22 selon l'invention illustré à la figure 4, les deux éléments de renfort 22 sont disposés face à face sur la surface extérieure S d'un tube 12 de manière que les extrémités 26 respectives de leurs branches 24 soient espacées.

De préférence, on prévoit également, comme on peut le voir sur cette figure 4, que les branches 24 de chaque élément de renfort 22 épousent la forme de la plaque collectrice 18.

Pour renforcer encore davantage les tubes 12, les moyens de renfort 20 peuvent s'étendre en partie entre deux surfaces enveloppes secondaires E_{S}.

A cet effet, l'élément de renfort 22 peut comprendre un talon 28 qui, comme on peut le voir sur la figure 1, s'étend en partie entre deux surfaces enveloppes secondaires E_{S}.

On exploite ainsi efficacement la partie de la surface extérieure S des tubes 12 située entre les ailettes qui, étant libre, peut recevoir une partie de l'élément de renfort 20. Le talon 28 permet notamment de renforcer encore davantage un tube 12.

Comme on peut le voir en particulier sur la figure 3, le talon 28 est par exemple une saillie qui s'étend, à partir d'une partie de jonction 30 reliant les branches 24 de l'élément de renfort 22, de façon perpendiculaire à la direction d'extension des branches 24. Plus particulièrement, le talon s'étend 28 le long d'un petit côté du tube 12 chevauché par l'élément de renfort 12.

L'élément de renfort 22 peut toutefois avoir d'autres formes.

Ainsi, dans un troisième mode de réalisation des éléments de renfort 22 selon l'invention illustré à la figure 5, l'élément de renfort 22 ne comporte de talon 28.

La forme des branches 24 de l'élément de renfort peut également évoluer selon la forme de la plaque collectrice 18.

Ainsi, dans le premier mode de réalisation des éléments de renfort 22 selon l'invention, illustré aux figures 1 à 3, tout comme dans le troisième mode de réalisation des éléments de renfort 22 selon l'invention illustré à la figure 5, les bords externes 32 de chacune des branches 24 de l'élément de renfort 22 sont courbes et complémentaires d'une forme courbe de la plaque collectrice 18.

Dans un quatrième mode de réalisation des éléments de renfort 22 selon l'invention, illustré à la figure 6, les branches 24 de l'élément de renfort 22 ont une forme générale rectangulaire. Ainsi, les bords externes 32 de chacune des branches 24 de l'élément de renfort 22 sont parallèles.

Dans un cinquième mode de réalisation des éléments de renfort 22 selon l'invention, illustré à la figure 7, les moyens de renfort 20 comportent au moins un organe de renfort 34 commun à plusieurs tubes 12, l'organe de renfort 34 ayant une forme générale en boustrophédon délimitant des éléments de renfort 22 dont les branches 24 chevauchent chacune un tube 12.

En d'autre termes, l'organe de renfort 34 est constitué d'éléments de renfort 22 reliés les uns aux autres afin de donner à l'ensemble une forme de serpentin, ou encore de créneau dont les crêtes seraient formées par les parties de jonction 30.

Dans ce cinquième mode de réalisation des éléments de renfort 22 selon l'invention, chacun des éléments de renfort 22 comprend un talon 28 de la même façon que l'élément de renfort 22 illustré à la figure 3.

Par ailleurs, les bords externes 32 de chacune des branches 24 de chaque élément de renfort 22 sont courbes et complémentaires d'une forme courbe de la plaque collectrice 18, de la même façon que l'élément de renfort 22 représenté à la figure 5.

Dans un sixième mode de réalisation des éléments de renfort 22 selon l'invention illustré à la figure 5, aucun des éléments de renfort 22 de l'organe de renfort 34 commun ne comprend de talon 28.Par ailleurs, les bords externes 32 de chacune des branches 24 de chaque élément de renfort 22 sont parallèles, de la même façon que l'élément de renfort 22 illustré à la figure 6.

Dans un mode de réalisation de l'invention non représenté, chaque tube 12 est muni de moyens de renfort 20.

L'invention n'est pas limitée aux modes de réalisation présentés et d'autres modes de réalisation apparaîtront clairement à l'homme du métier.

L'invention concerne par exemple toute combinaison des modes de réalisation présentés. Ainsi, on pourra envisager un échangeur de chaleur dont certains tubes sont munis de moyens de renfort comprenant des éléments de renfort avec talon, alors que d'autres tubes seraient munis de moyens de renfort comprenant des éléments de renfort sans talon.

L'invention concerne également un échangeur de chaleur comprenant deux organes de renfort rapportés sur les surfaces extérieures de tubes de façon que les éléments de renfort qu'il délimite chevauchent des contours opposés de ces tubes.

Dans ce cas, les extrémités respectives des branches de ces éléments de renfort pouvant être jointives de façon que les éléments de renfort forment des renforts entourant les tubes ainsi chevauchés, ou au contraire être espacées.

## Revendications

1. Échangeur de chaleur (10) comprenant :
- un faisceau de tubes (12) ;
- une boîte à eau (14) raccordée aux tubes (12) ;
- au moins une plaque collectrice (18) fermant la boîte à eau (14) et dans laquelle débouchent les tubes (12)
- un faisceau d'ailettes ; et
- des moyens de renfort (20) d'au moins un des tubes (12),
les moyens de renfort (20) sont rapportés sur une surface extérieure (S) d'au moins un des tubes (12), dans une zone (Z) dépourvue d'ailettes et s'étendant entre la plaque collectrice (18) et une surface enveloppe (E) du faisceau d'ailettes, **caractérisé en ce que** les moyens de renfort (20) comprennent au moins un élément de renfort (22) en forme de "U" comprenant une gorge et deux branches (24), l'élément de renfort (22) chevauchant un tube (12) de forme générale complémentaire de l'élément de renfort (22), et dans lequel les tubes (12) comprennent deux grandes faces et deux petites faces, les branches (24) de l'élément de renfort (22) sont parallèles entre elles et la gorge du U est en butée sur une petite face d'un tube (12).

2. Echangeur de chaleur (10) selon la revendication 1, dans lequel chaque tube (12) est muni de moyens de renfort (20).

3. Echangeur de chaleur (10) selon la revendication 1 ou 2, dans lequel les branches (24) de l'élément de renfort (22) épousent la forme de la plaque collectrice (18).

4. Echangeur de chaleur (10) selon l'une quelconque des revendications précédentes, dans lequel les moyens de renfort (20) comportent au moins un organe de renfort (34) commun à plusieurs tubes (12), l'organe de renfort (34) commun ayant une forme générale en boustrophédon délimitant des éléments de renfort (22) chevauchant chacun un tube (12).

5. Echangeur de chaleur (10) selon l'une quelconque des revendications précédentes, dans lequel les moyens de renfort (20) comprennent au moins deux éléments de renfort (22) disposés sur un même tube (12).

6. Echangeur de chaleur (10) selon la revendication 5, dans lequel les deux éléments de renfort (22) sont disposés face à face sur la surface extérieure (S) d'un même tube (12) de manière que les extrémités (26) respectives de leurs branches (24) soient jointives et que les éléments de renfort (22) forment à eux deux un renfort entourant le tube (12).

7. Echangeur de chaleur (10) selon la revendication 5, dans lequel les deux éléments de renfort (22) sont disposés face à face sur la surface extérieure (S) d'un même tube (12) de manière que les extrémités (26) respectives de leurs branches (24) soient espacées.

8. Echangeur de chaleur (10) selon l'une quelconque des revendications précédentes, dans lequel, les ailettes étant réparties de façon à définir des surfaces enveloppes secondaires (E_{S}) séparées par les tubes (12), l'élément de renfort (22) comprend un talon (28) qui s'étend en partie entre deux surfaces enveloppes secondaires (E_{S}) successives.

9. Echangeur de chaleur (10) selon l'une quelconque des revendications précédentes, dans lequel les moyens de renfort (20) sont brasés sur le tube (12).

10. Echangeur de chaleur (10) selon l'une quelconque des revendications précédentes, dans lequel le faisceau de tubes (12), le faisceau d'ailettes et les moyens de renfort (20) sont réalisés dans un alliage comprenant essentiellement de l'aluminium.

## Patentansprüche

1. Wärmetauscher (10), umfassend:
- ein Bündel aus Rohren (12);
- einen Wasserkasten (14), der an die Rohre (12) angeschlossen ist;
- mindestens eine Sammelplatte (18), die dem Wasserkasten (14) verschließt und in welche die Rohre (12) münden
- ein Bündel aus Rippen; und
- Verstärkungsmittel (20) zur Verstärkung mindestens eines der Rohre (12),
wobei die Verstärkungsmittel (20) auf eine Außenfläche (S) mindestens eines der Rohre (12) aufgesetzt sind, in einem Bereich (2), der keine Rippen aufweist und sich zwischen der Sammelplatte (18) und einer Mantelfläche (E) des Bündels aus Rippen erstreckt, **dadurch gekennzeichnet, dass** die Verstärkungsmittel (20) mindestens ein U-förmiges Verstärkungselement (22) umfassen, das eine Rille und zwei Schenkel (24) umfasst, wobei das Verstärkungselement (22) ein Rohr (12) mit einer zum Verstärkungselement (22) komplementären Grundform überlappt, und wobei die Rohre (12) zwei lange Seiten und zwei kurze Seiten umfassen, wobei die Schenkel (24) des Verstärkungselements (22) parallel zueinander sind und die Rille des U an einer kurzen Seite eines Rohrs (12) in Anschlag ist.

2. Wärmetauscher (10) nach Anspruch 1, bei dem jedes Rohr (12) mit Verstärkungsmitteln (20) versehen ist.

3. Wärmetauscher (10) nach Anspruch 1 oder 2, bei dem die Schenkel (24) des Verstärkungselements (22) sich an die Form der Sammelplatte (18) anpassen.

4. Wärmetauscher (10) nach einem der vorhergehenden Ansprüche, bei dem die Verstärkungsmittel (20) mindestens ein Verstärkungsorgan (34) aufweisen, das mehreren Rohren (12) gemeinsam ist, wobei das gemeinsame Verstärkungsorgan (34) eine bustrophedonartige Grundform hat, die Verstärkungselemente (22) begrenzt, die jeweils ein Rohr (12) überlappen.

5. Wärmetauscher (10) nach einem der vorhergehenden Ansprüche, bei dem die Verstärkungsmittel (20) mindestens zwei Verstärkungselemente (22) umfassen, die auf einem selben Rohr (12) angeordnet sind.

6. Wärmetauscher (10) nach Anspruch 5, bei dem die beiden Verstärkungselemente (22) einander gegenüber auf der Außenfläche (S) eines selben Rohrs (12) so angeordnet sind, dass die jeweiligen Enden (26) ihrer Schenkel (24) aneinanderstoßen und die beiden Verstärkungselemente (22) eine Verstärkung bilden, die das Rohr (12) umgibt.

7. Wärmetauscher (10) nach Anspruch 5, bei dem die beiden Verstärkungselemente (22) einander gegenüber auf der Außenfläche (S) eines selben Rohrs (12) so angeordnet sind, dass die jeweiligen Enden (26) ihrer Schenkel (24) beabstandet sind.

8. Wärmetauscher (10) nach einem der vorhergehenden Ansprüche, bei dem, wenn die Rippen so verteilt sind, dass sie sekundäre Mantelflächen (E_{S}) definieren, die durch die Rohre (12) getrennt sind, das Verstärkungselement (22) einen Fortsatz (28) umfasst, der sich zum Teil zwischen zwei aufeinander folgenden sekundären Mantelflächen (E_{S}) erstreckt.

9. Wärmetauscher (10) nach einem der vorhergehenden Ansprüche, bei dem die Verstärkungsmittel (20) auf das Rohr (12) gelötet sind.

10. Wärmetauscher (10) nach einem der vorhergehenden Ansprüche, bei dem das Bündel aus Rohren (12), das Bündel aus Rippen und die Verstärkungsmittel (20) aus einer Legierung hergestellt sind, die im Wesentlichen Aluminium enthält.

## Claims

1. Heat exchanger (10) comprising:
- a tube bundle (12);
- a header tank (14) connected to the tubes (12);
- at least one header plate (18) which closes the header tank (14) and into which the tubes (12) open out;
- a fin bundle; and
- reinforcing means (20) for at least one of the tubes (12),
the reinforcing means (20) are connected to an outside surface (S) of at least one of the tubes (12), in an area (Z) which is devoid of fins and extends between the header plate (18) and an envelope surface (E) of the fin bundle, **characterized in that** the reinforcing means (20) comprise at least one reinforcing element (22) in the shape of a "U" which comprises one recess and two arms (24), the reinforcing element (22) overlapping a tube (12) which has an overall shape which complements the reinforcing element (22), and wherein the tubes (12) comprise two large sides and two small sides, the arms (24) of the reinforcing element (22) are parallel to one another and the recess of the U bears against a small side of a tube (12).

2. Heat exchanger (10) according to Claim 1, wherein each tube (12) is provided with reinforcing means (20).

3. Heat exchanger (10) according to Claim 1 or 2, wherein the arms (24) of the reinforcing element (22) closely follow the shape of the header plate (18).

4. Heat exchanger (10) according to any one of the preceding claims, wherein the reinforcing means (20) have at least one reinforcing member (34) which is common to several tubes (12), the common reinforcing member (34) having a boustrophedonic overall shape which delimits the reinforcing elements (22), each of which overlap a tube (12).

5. Heat exchanger (10) according to any one of the preceding claims, wherein the reinforcing means (20) comprise at least two reinforcing elements (22) which are disposed on the same tube (12).

6. Heat exchanger (10) according to Claim 5, wherein the two reinforcing elements (22) are disposed opposite one another on the outside surface (S) of the same tube (12) such that the respective ends (26) of their arms (24) are contiguous and such that the reinforcing elements (22) both form a reinforcement which surrounds the tube (12).

7. Heat exchanger (10) according to Claim 5, wherein the two reinforcing elements (22) are disposed opposite one another on the outside surface (S) of the same tube (12) such that the respective ends (26) of their arms (24) are spaced apart.

8. Heat exchanger (10) according to any one of the preceding claims, wherein, the fins being distributed so as to define secondary envelope surfaces (Eₛ) which are separated by the tubes (12), the reinforcing element (22) comprises a heel (28) which extends in part between two successive secondary envelope surfaces (Eₛ).

9. Heat exchanger (10) according to any one of the preceding claims, wherein the reinforcing means (20) are brazed to the tube (12).

10. Heat exchanger (10) according to any one of the preceding claims, wherein the tube bundle (12), the fin bundle and the reinforcing means (20) are made of an alloy predominantly comprising aluminium.
